# DEMANDE DE BREVET EUROPEEN

(11) **EP 0 960 587 A1**
(43) Date de publication de la demande: **01.12.1999**
(21) Numéro de dépôt: 99420120.0
(22) Date de dépôt: 20.05.1999
(51) Int. Cl.: A47D 13/02

(54) **Porte-bébé à dos**

(30) Priorité: 25.05.1998 FR 9806707
(71) Demandeur: LAFUMA S.A., F-26140 Anneyron (FR)
(72) Inventeur: Le Gal, Yann, 38340 Voreppe (FR)
(74) Mandataire: Vuillermoz, Bruno

(57) **Abrégé**

Le porte-bébé à dos est remarquable en ce qu'il comprend une armature-support profilée en T dont la branche médiane (2a) est verticale et est susceptible de constituer un plan d'appui d'une assise rigide à position réglable (3) permettant d'adapter la position de l'assise en fonction de la taille de l'enfant et en ce que la branche supérieure horizontale profilée (2b) de l'armature est solidarisée à chaque extrémité à un moyen de liaison (4) d'un moyen (5) de stabilisation et d'appui au sol, ladite armature-support étant agencée pour recevoir des moyens de protection et de portage du type bretelles et ceinturage.

## Description

L'invention a pour objet un porte-bébé à dos qui se rattache au secteur technique des moyens de portages des bébés.

Il existe sur le marché de nombreux porte-bébés agencés avec un équipement avec harnais.

Un premier problème réside dans le fait que ces produits sont adaptés à une taille unique d'un enfant et qu'il est donc nécessaire de les changer assez rapidement pour tenir compte de la morphologie et de la croissance de ce dernier.

Un second problème rencontré réside dans le fait que les porte-bébés actuels ne sont pas autonomes en tant que tels, c'est-à-dire qu'ils ne sont pas utilisables hors situation de port.

Un autre inconvénient réside dans le fait que les porte-bébés actuels ne sont pas toujours confortables et ne permettent pas le repos et détente de l'enfant en particulier de ses membres inférieurs.

Un premier but recherché selon l'invention était donc de concevoir un porte-bébés à dos qui soit susceptible d'être utilisable en tenant compte des variations de taille de l'enfant tout en assurant un bon confort de ce dernier.

Un autre but recherché selon l'invention était de concevoir un porte-bébé à dos qui puisse constituer un élément siège autonome stable par rapport à un plan d'appui au sol par exemple indépendamment de tout portage.

Un autre but recherché était de concevoir un porte-bébé à dos qui permette un confort de l'enfant à tout moment.

Selon une première caractéristique, le porte-bébé à dos est remarquable en ce qu'il comprend une armature-support profilée en T dont la branche médiane est verticale et est susceptible de constituer un plan d'appui d'une assise rigide réglable en position, permettant d'adapter la position de l'assise en fonction de la taille de l'enfant et en ce que la branche supérieure horizontale profilée de l'armature est solidarisée à chaque extrémité à un moyen de liaison d'un bras de stabilisation et d'appui au sol, ladite armature-support étant agencée pour recevoir des moyens de protection et portage du type bretelles et ceinturage.

Selon une autre caractéristique, le porte-bébé est agencé pour recevoir une coque thermoformée susceptible de constituer un ensemble enveloppant s'adaptant dans l'armature-support et constituant un dosseret avec dans sa partie supérieure une forme en repose-tête et dans sa partie inférieure une forme en repose-pied.

Ces caractéristiques et d'autres encore ressortiront de la description qui suit.

Pour fixer l'objet de l'invention sans toutefois le limiter, dans les dessins annexés :
la figure 1 est une vue d'un porte-bébé à dos selon l'invention dans une présentation en perspective.
la figure 2 est une vue selon la figure 1 du porte-bébé à dos, les éléments constitutifs étant séparés.
la figure 3 est une vue en coupe selon la ligne A-A de la figure 1.
la figure 4 est une vue en coupe partielle illustrant une variante de réglage de l'assise ;
la figure 5 est une vue de côté et en coupe illustrant un porte-bébé à dos dans une variante de mise en oeuvre du positionnement réglable de l'assise ; la figure 6 est une vue de dessus du porte-bébé à dos selon la figure 5 mise selon la ligne 6-6 de la figure 5 ;
la figure 7 est une vue partielle de la partie basse du porte-bébé à dos illustrant la configuration du repose pied et l'insertion d'une pochette de rangement dans une réalisation particulière.
la figure 8 est une vue en perspective éclatée illustrant la mise en suspension réglable en position de l'assise dans une réalisation particulière.

Afin de rendre plus concret l'objet de l'invention, on le décrit maintenant sous une forme non limitative de réalisation illustrée aux figures des dessins.

Le porte-bébé à dos est référencé dans son ensemble par (1). Il comprend une armature-support (2) profilée en T dont la branche médiane (2a) est verticale, et susceptible de constituer un plan d'appui d'une assise rigide (3) réglable en position permettant d'adapter la position de ladite assise en fonction de la taille de l'enfant. L'armature-support présente en sa partie supérieure une branche (2b) horizontale avantageusement conformée curviligne. Les extrémités (2c) desdites branches (2b) sont avantageusement fixées chacune dans un embout (4) établi par exemple sous forme de disque. Les embouts (4) disposés de part et d'autre de l'armature sont agencés avec des alésages intérieurs pour recevoir les branches (5.1) d'un élément de piètement (5) formant stabilisateur. Cet élément stabilisateur peut être constitué par une forme en U avec une partie centrale d'appui au sol.

En variante, le piètement peut être constitué simplement par deux branches formant bras prenant appui directement au sol. Ledit piètement est avantageusement articulé par rapport aux embouts pour être rabattable et pliable.

Selon l'invention, ladite assise (3) présente une forme ergonomique permettant à l'enfant d'être confortablement maintenu. Dans une première mise en oeuvre illustrée figures 1 à 4, cette assise est réalisée en matériau rigide et est 5 solidarisée par un élément formant coulisseau (3a) susceptible de se déplacer le long de la branche médiane (2a) de l'armature support. Le réglage en position du coulisseau (3a) support d'assise (3) est obtenu de différentes manières. Il peut être réalisé par exemple à l'aide d'une sangle (6) dont une partie (6a) est solidarisée dans la face intérieure du coulisseau (3a) et qui passe autour de la branche horizontale (2b) de l'armature par un moyen de renvoi quelconque fixe (7), tandis que l'autre extrémité (6b) de la sangle est attachée et fixée à un moyen de liaison disposé sur la face de devant de la branche (2a) de l'armature. La sangle peut être réglable en position à l'aide d'une boucle de serrage de type connu, ou autre.

En variante de réalisation, figure 4, la branche médiane peut être agencée avec une pluralité de trous sur sa hauteur, susceptibles de recevoir à des niveaux différents ladite assise par le biais de son coulisseau, un moyen de verrouillage du type goupille étant alors utilisé.

Selon une autre disposition, un ensemble textile (8) protecteur du dos du porteur est rapporté et fixé, de manière démontable et déhoussable, le long de l'armature support, de sa branche médiane et de sa partie supérieure. Cette protection textile est fixée de toute manière appropriée à l'aide de moyens auto-agrippants susceptibles de coopérer avec par exemple des zones complémentaires auto-agrippantes fixées sur la face apparente de ladite armature support.

Ladite protection textile est également agencée dans sa partie supérieure avec une configuration (8a) susceptible de protéger les branches horizontales de ladite armature. Dans ce cas-là, des formes en bretelles (9) ou harnais sont fixées à partir de la protection textile pour être porté par l'utilisateur.

Selon une autre caractéristique de l'invention, l'armature support est susceptible de recevoir par une fixation appropriée une coque (10) thermoformée susceptible de constituer un ensemble enveloppant s'adaptant dans l'armature support et constituant un dosseret (10a) avec dans sa partie supérieure une forme en repose tête (10b) et dans sa partie inférieure une forme en repose-pied (10c). Cette coque thermoformée est réalisée en tout matériau avec un recouvrement textile approprié. D'une manière originale, cette pièce est avantageusement monobloc et elle présente dans sa partie basse une forme (10d) de configuration volumétrique paralléllipipédique ou cylindrique et susceptible de constituer par son plan supérieur un repose-pied.

Selon une première configuration, il peut être envisagé que cette forme inférieure soit susceptible de présenter latéralement des ouvertures (10e) pour permettre le rangement d'accessoires ou produits divers tels que vêtements.

Selon la configuration illustrée figure 7, la coque thermoformée formant enveloppe (10) présente dans sa partie basse une extrémité formant rabat (10d) constituant par sa face supérieure la zone du repose-pieds. La partie rabat est fixée par bouton-pression (10e) ou équivalent sur la face intérieure de l'enveloppe (10). Un volume (V) est ainsi défini, permettant la fixation d'une pochette de rangement (12). Celle-ci peut être fixée à la face intérieure (10d1) du rabat (10d) par tout moyen approprié, tel que bouton-pression (10f) ou autogrippant ou autres. La pochette est mise en place ou enlevée de façon rapide et simple. Cette pochette est avantageusement établie avec une paroi rigide (12a) destinée à être mise en regard de la face intérieure du rabat (10d) et une paroi souple (12b), le volume intérieur étant accessible par une fermeture à glissière (12c) par exemple ou autre système équivalent.

Dans la variante illustrée en trait interrompus, figure 2, ladite forme (10d) est configurée en définissant une zone étagée permettant d'avoir un plan supérieur (11f) et un plan inférieur (10g) repose-pied de l'enfant selon sa taille.

La coque thermoformée formant enveloppe (10) présente dans sa partie supérieure avantageusement une forme en capuche (11) susceptible d'être rabattue pour protéger l'enfant du soleil. Ladite coque thermoformée présente intérieurement des formes en saillie appropriée pour assurer le meilleur confort de l'enfant. Cette coque est fixée à l'armature support à l'aide de moyens de liaison appropriés se fixant notamment sur les extrémités de la branche supérieure et l'extrémité inférieure de la branche médiane à l'aide de moyens appropriés permettant une liaison rigide de l'ensemble.

Dans une variante de réalisation illustrée aux figures 5, 6 et 8, l'assise est montée en suspension réglable par rapport à l'armature support (2) et la coque enveloppante (10). Plus précisément, et en se référant à la figure 8, l'assise (3) est agencée dans sa partie arrière et ses bords latéraux avec deux guides (3b) permettant le passage d'une sangle (12), dont un brin (12a) est solidarisé à une pastille de fixation solidaire de la coque. L'autre brin (12b) de la sangle est relié à une boucle de ceinturage (14) elle-même fixée à une patte (15) sur une attache (16) solidaire de la coque thermoformée. La sangle permet ainsi le maintien de l'assise par son brin central (12c) à une hauteur réglable en fonction des besoins. La partie avant (3c) de l'assise présente avantageusement une zone de fixation (3d) auto-agrippante susceptible de coopérer avec une bande auto-agrippante (17) disposée le long de la face intérieure du bras vertical de l'armature support en l'entourant sous forme de garniture de protection.

L'assise est donc réglable en position, mais aussi en inclinaison en fonction des besoins.

Pour parfaire la tenue de l'enfant, un harnais de sécurité (18) est prévu avec un brin supérieur (18a) se fixant autour de l'armature support par la branche horizontale de celle-ci.

A ce brin supérieur (18e), est associé un brin (18-2) solidaire de deux pattes d'attache (18-3,18-4) fixées à la coque enveloppante.

L'assise (3) présente un guidage de renvoi (3e) dans sa partie avant, permettant ainsi d'assurer la retenue du harnais. Lorsque celui-ci est enfilé par l'enfant, il contribue à la stabilité de l'assise en position.

A titre complémentaire, le porte-bébé à dos comprend un ensemble bretelles (19) destiné à s'appliquer sur les épaules du porteur. Cet ensemble bretelles comprend une plaque d'appui (19a) prolongée par deux pattes formant bretelles (19b). La plaque présente sur sa face extérieure (19c) une bande auto-agrippante (19d) susceptible de coopérer avec la partie auto-agrippante en regard formé sur la garniture entourant le bras vertical de l'armature support.

Un passant (20) assure la tenue en s'engageant autour du bras vertical et de sa garniture. L'ensemble bretelles peut donc aussi être réglable en position par rapport au bras vertical de l'armature support.

Le porte-bébé selon l'invention présente ainsi de nombreux avantages. Il permet tout d'abord le réglage en position de l'assise. L'armature support est susceptible d'être posé au sol et de permettre l'assise de l'enfant dans de bonnes conditions, indépendamment de son port au dos.

On souligne par ailleurs la simplicité de l'invention et le faible coût de revient et son aspect pratique d'utilisation.

## Revendications

1. Porte-bébé à dos **caractérisé** en ce qu'il comprend une armature-support profilée en T dont la branche médiane (2a) est verticale et est susceptible de constituer un plan d'appui d'une assise rigide à position réglable (3) permettant d'adapter la position de l'assise en fonction de la taille de l'enfant et en ce que la branche supérieure horizontale profilée (2b) de l'armature est solidarisée à chaque extrémité à un moyen de liaison (4) d'un moyen (5) de stabilisation et d'appui au sol, ladite armature-support étant agencée pour recevoir des moyens de protection et de portage du type bretelles et ceinturage.

2. Porte-bébé à dos selon la revendication 1, **caractérisé** en ce qu'il est agencé pour recevoir une coque profilée (10) thermoformée susceptible de constituer un ensemble enveloppant s'adaptant dans l'armature support et constituant un dosseret (10a) avec dans sa partie supérieure une forme en repose-tête (10b) et dans sa partie inférieure une forme en repose-pied (10c)

3. Porte-bébé à dos selon la revendication 1, **caractérisé** en ce que les extrémités (2c) desdites branches (2b) sont fixées à un embout discoïdal (4), lesdits embouts étant agencés avec des alésages intérieurs pour recevoir les branches (5.1) d'un moyen (5) de stabilisation et d'appui au sol.

4. Porte-bébé selon la revendication 3, **caractérisé** en ce que l'élément stabilisateur est constitué par une forme en U avec une partie centrale d'appui au sol.

5. Porte-bébé selon la revendication 3, **caractérisé** en ce que l'élément stabilisateur est constitué par des bras en appui direct au sol.

6. Porte-bébé selon l'une quelconque des revendications 3 à 5, **caractérisé** en ce que l'élément stabilisateur est articulé par rapport aux embouts (4) récepteur.

7. Porte-bébé selon la revendication 1, **caractérisé** en ce que l'assise est en matériau rigide et est solidarisé par un élément formant coulisseau (3a) se déplaçant le long de la branche médiane (2a) de l'armature support, avec des moyens de verrouillage en position.

8. Porte-bébé selon la revendication 7, **caractérisé** en ce que une sangle (6) de réglage de l'assise par rapport à l'armature-support présente une extrémité (6a) solidarisée à la face intérieure du coulisseau (3a) pour passer autour de la branche horizontale (2b) de l'armature, tandis que l'autre extrémités (6b) de la sangle est attachée à un moyen de liaison disposé sur la face de devant de la branche médiane de l'armature, une boucle de serrage (7) assurant le réglage et blocage en position.

9. Porte-Bébé selon la revendication 1, **caractérisé** en ce qu'un ensemble textile (8) protecteur du dos du porteur est rapporté et fixé de manière démontable le long de l'armature-support, de sa branche médiane et de sa partie supérieure, ladite protection étant agencée recevant des formes en bretelles (9).

10. Porte-bébé selon la revendication 2, **caractérisé** en ce que la partie basse de la coque thermoformée entourant l'armature-support présente une forme (10d) de configuration permettant de constituer au moins une zone d'appui repose-pied, et définissant un volume pour le rangement d'accessoires.

11. Porte-bébé selon la revendication 10, caractérisé en ce que la coque thermoformée (10) présente une extrémité en forme de rabat (10d) constituant par sa face supérieure la zone de repose-pieds en étant fixée par des moyens de liaison (10e) à la face intérieure de l'enveloppe thermoformée, et en ce que le volume intérieur permet la fixation d'une pochette de rangement (12) agencée avec une paroi rigide (12a) s'ajustant et se fixant d'une manière démontable par rapport au rabat (10d).

12. Porte-bébé selon la revendication 1, caractérisé en ce que l'assise (3) est montée en suspension et réglable par rapport à l'armature support (2) et à la coque enveloppante.

13. Porte-bébé selon la revendication 12, caractérisé en ce que l'assise est agencée dans sa partie arrière sur ses bords latéraux avec des guides (3b) permettant le passage d'une sangle (12), dont un brin (12a) est solidarisé à une pastille de fixation solidaire de la coque, l'autre brin (12b) de la sangle étant relié à une boucle de ceinturage (14) elle-même fixée à une patte (15) sur une attache (16) solidaire de la coque thermoformée, et en ce que la sangle permet le maintien de l'assise par son bras central (12c) à une hauteur réglable en fonction des besoins, la face avant (3c) de l'assise coopérant avec le bras de l'armature support d'une manière amovible.

14. Porte-bébé selon la revendication 13, caractérisé en ce l'assise présente une zone de fixation (3d) auto-agrippante susceptible de coopérer avec une bande auto-agrippante (17) disposée le long de la face intérieure du bras vertical de l'armature support en l'entourant sous forme de garniture de protection.

15. Porte-bébé selon l'une quelconque des revendications 12 à 14, caractérisé en ce que un harnais de sécurité (18) est prévu avec un brin supérieur (18a) se fixant autour de l'armature support par la branche horizontale de celle-ci, et en ce que à ce brin supérieur (18e), est associé un brin (18-2) solidaire de deux pattes d'attache (18-3,18-4) fixées à la coque enveloppante, et en ce que l'assise (3) présente un guidage de renvoi (3e) dans sa partie avant, permettant ainsi d'assurer la retenue du harnais.

16. Porte-bébé selon la revendication 1, caractérisé en ce que le porte-bébé à dos comprend un ensemble bretelles (19) avec une plaque d'appui (19a) prolongée par deux pattes formant bretelles (19b), ladite plaque présentant sur sa face extérieure (19c) une bande auto-agrippante (19d) susceptible de coopérer avec la partie auto-agrippante en regard formé sur la garniture entourant le bras vertical de l'armature support, et en ce que un passant (20) assure la tenue en s'engageant autour du bras vertical et de sa garniture.
